# EUROPÄISCHE PATENTANMELDUNG

(11) **EP 1 352 586 A2**
(43) Veröffentlichungstag der Anmeldung: **15.10.2003**
(21) Anmeldenummer: 02406072.5
(22) Anmeldetag: 09.12.2002
(51) Int. Cl.: A45C 9/00, A47D 11/00, A47D 13/00

(54) **Zu einem Transportbeutel verschliessbar ausgebildete flächige Unterlage**

(30) Priorität: 08.04.2002 CH 5902002
(71) Anmelder: Miodragovic, Milan, 5416 Kirchdorf (CH)
(72) Erfinder: Miodragovic, Gino, 5416 Kirchdorf (CH); Miodragovic, Milan, 5416 Kirchdorf (CH)
(74) Vertreter: Gachnang, Hans Rudolf

(57) **Zusammenfassung**

Eine zum Spielen geeignete flächenförmige Unterlage (1) lässt sich durch zwei oder mehr aufgenähte Reissverschlüsse (7) zu einem oben geschlossenen Beutel umwandeln, der beispielsweise auf der Unterlage (1) liegende Bausteine oder andere Utensilien aufnehmen kann.

## Beschreibung

Gegenstand der Erfindung ist eine zu einem Transportbeutel verschliessbar ausgebildete flächige Unterlage gemäss Oberbegriff des Patentanspruchs 1.

Decken oder Badehandtücher, die durch Kordeln und dergleichen zu einem im wesentlichen geschlossenen Beutel zusammengezogen werden können, sind bekannt.

Im Deutschen Gebrauchsmuster 93 18 975 wird ein achteckiges Badehandtuch offenbart, bei dem um eine zentrale achteckige Fläche acht trapezförmige, entlang der Schenkel miteinander verbundene Tuchabschnitte befestigt sind. In den saumartig ausgebildeten Basisschenkeln der acht Trapeze ist eine Kordel oder Schnur eingelegt, die an einer Stelle als Schlaufe die Aussenkante des Tuchs überragt. Durch Ziehen an der Kordel können die Basisschenkel der trapezförmigen Abschnitte des Badetuches zusammengerafft werden und es entsteht ein Beutel, in dem Badeutensilien und dergleichen transportiert werden können. Nachteilig an diesem Badehandtuch ist, dass oben stets eine unverschliessbare Öffnung zurückbleibt, da das Zusammenraffen des aussenliegenden Saums des Badetuchs keinen engen Verschluss zulässt. Kleine Utensilien können also nicht sicher gestaut werden, da das zu einem Beutel geformte Badetuch ohnehin keine eigene Stabilität hat und, wenn es nicht an der Kordel getragen wird, in sich zusammenfällt und so der Inhalt oben durch die Öffnung herausfallen kann.

Aus der EP 0578247 B1 ist weiter ein Mehrzweckbehälter bekannt, der oben durch eine im Saum eines kreisringförmigen Tuchs eingelassene Kordel zusammengezogen wird. Der Beutel weist die gleichen Nachteile auf wie diejenigen im oben besprochenen Deutschen Gebrauchsmuster 93 18 975.

Aufgabe der vorliegenden Erfindung ist die Schaffung einer zu einem Transportbeutel verschliessbar ausgebildeten flächigen Unterlage, die einen im wesentlichen vollständigen Verschluss des Innenraums ermöglicht und das Herausfallen auch kleiner Gegenstände verhindert.

Gelöst wird diese Aufgabe durch eine Unterlage gemäss den Merkmalen des Patentanspruchs 1.

Der Ersatz der bisher für das Bilden des Beutels verwendeten Kordeln durch geeignet angeordnete Reissverschlüsse ermöglicht einen absolut sicheren Verschluss des Beutels. Der Beutel erhält zudem auch ohne versteifende Mittel des Bodenbereichs eine hohe Standfestigkeit, die es ermöglicht, bei teilweise geöffnetem oder geöffneter Reissverschlüsse den Inhalt des Beutels von oben zugänglich zu machen. Der geöffnete Beutel ermöglicht es, diesen beispielsweise als inselförmigen Spielplatz für Kleinkinder auf Parkettböden, Teppichböden oder im Freien ausserhalb des Hauses auf Steinböden oder Rasenflächen auszulegen. Auf dem flächenförmigen Gebilde können Kinder beispielsweise mit LEGO-Bausteinen spielen und bauen. Durch Schliessen der Reissverschlüsse fallen die meist kleinen Spielsteine ins Zentrum und können zur Seite gelegt oder auf Reisen mitgeführt werden. Das teilweise Öffnen des Beuteloberteils ermöglicht es, dass Kinder beim Reisen im Auto oder in der Bahn Zugang zu den Steinen haben, ohne dass diese herausfallen oder zuvor ausgebreitet werden müssen.

Anhand eines illustrierten Ausführungsbeispiels wird die Erfindung näher erläutert. Es zeigen
- Figur 1: eine flächenförmige Unterlage von kreisrunder Form mit an der Peripherie angebrachten Haltelaschen oder -bügeln (Gebrauchsseite oben),
- Figur 2: die flächenförmige Unterlage von der Rückseite mit den daran befestigten Reissverschlüssen (Gebrauchsseite unten),
- Figur 3: die flächenförmige Unterlage gemäss Figur 1 mit darauf ausgebreiteten Bausteinen,
- Figur 4: die flächenförmige Unterlage beim Bilden eines Beutels (erster Reissverschluss geschlossen),
- Figur 5: die flächenförmige Unterlage beim Bilden eines Beutels mit zwei bereits geschlossenen Reissverschlüssen,
- Figur 6: der vollständig geschlossene Beutel, vom Boden abgehoben und an einer Lasche oder Schlaufe getragen,
- Figur 7: der Beutel mit teilweise geöffneten Reissverschlüssen für die Zugänglichkeit von oben,
- Figur 8: die flächenförmige Unterlage an vier Tragschlaufen gehalten zum Transport an einen anderen Einsatzort, ohne Bildung eines Beutels,
- Figur 9: eine mit vier Reissverschlüssen versehene Unterlage.

In Figur 1 ist ein vorzugsweise aus textilem Material hergestelltes Flächengebilde, kurz Unterlage 1 genannt, mit mehreren, beispielsweise vier Schlaufen 3' oder bügelförmigen Halteriemen 3, ersichtlich. Die flach ausgelegte Unterlage kann kreisrund oder vieleckig zugeschnitten sein. Als textile Materialien können natürliche oder synthetische Stoffe verwendet werden. Vorzugsweise ist die äussere Begrenzungskante mit einem Saum oder Umnäher 5 verstärkt.

In Figur 2 ist die Unterlage 1 von deren Unterseite mit drei Reissverschlüssen 7 ersichtlich. Die drei Reissverschlüsse sind als gleichschenkliges Dreieck auf der Unterlage 1 aufgenäht oder anderweitig an dieser befestigt und die Spitzen des Dreiecks liegen auf der Peripherie der Unterlage 1. Jeder Schenkel des durch die Reissverschlüsse 7 gebildeten Dreiecks umfasst zwei Reissverschlussteile 7' gleicher Länge. Die Reissverschlussteile 7' können auf drei verschiedene Arten mit der Unterlage 1 verbunden sein. Bei den beiden bevorzugten Arten, wie sie an den Schenkeln a und b dargestellt sind, befindet sich der Gleiter 9, mit dem die beiden Reissverschlusshälften 7' in gegenseitige Verzahnung geführt werden können, im Bereich der beiden sich gegenüberliegenden Enden 8' und 8". Am Schenkel b sind die beiden Enden 8' und 8" miteinander verbunden und der Gleiter 9 umgreift bereits einige Zähne beider Reissverschlussteile 7'. Zum Zusammenführen der beiden Reissverschlussteile 7' am Schenkel b muss der Gleiter 9 folglich nur noch in Richtung der Enden 10',10" geführt werden. Am Schenkel a liegen sich die beiden Enden 8' und 8" leicht beabstandet gegenüber oder überlappen oder kreuzen sich leicht und zum Zusammenführen der beiden Reissverschlussteile 7' muss das Ende 8" vorerst in den Gleiter 9 eingeführt werden, wie dies beim Schliessen von Jacken und dergleichen üblich ist. Eine weitere Möglichkeit bestünde darin, dass die beiden in der Mitte zusammenstossenden Enden 8',8" der beiden Reissverschlussteile 7' miteinander verbunden sind und der Gleiter 9 am Ende 10' angeordnet ist und zum Schliessen mit dem Ende 10" verbunden werden muss (keine Abb.). Diese Ausgestaltung ermöglicht wohl das Zusammenführen der Unterlage 1 zu einem Beutel; bei grösserer Füllung sind die beiden erst erwähnten Ausführungsformen bevorzugt. Die Reissverschlussteile 7' können geradlinig oder bogenförmig verlaufen.

Im Beispiel gemäss Figur 2, bei dem die drei Reissverschlüsse 7 ein gleichschenkliges Dreieck bilden, d.h. die Reissverschlussteile 7' auf einer gemeinsamen Geraden angeordnet sind, erhält der geschlossene Beutel eine dreieckförmige Standfläche 11 (in gebrochenen Linien in Figur 2 dargestellt). Eine vergrösserte Standfläche 11 kann erreicht werden, wenn die beiden Reissverschlussteile 7' in stumpfem Winkel verlaufen oder, wie in Figur 2 durch strichpunktierte Linien im Bereich des Schenkels c angedeutet, bogenförmig verlaufen. Funktionell ändert die Anordnung der Reissverschlussteile 7' an der Erfindung nichts.

Die Tragschlaufe 3' kann in einer besonderen Ausgestaltung der Erfindung durch das Trägerband der Reissverschlüsse 7 gebildet werden. Dadurch entfällt das zusätzliche Aufnähen und die Kräfte beim Anheben eines gefüllten Beutels 15 werden direkt auf die Reissverschlussbänder übertragen. Eine örtliche hohe Zugbelastung auf das Flächengebilde entfällt in dieser Ausführungsform.

Figur 3 zeigt wiederum die Unterlage 1, wie sie bereits in Figur 1 dargestellt ist, jedoch mit darauf liegenden Bausteinen 13, beispielsweise LEGO-Bausteinen (LEGO ist ein eingetragenes Warenzeichen der Firma LEGO System A/S, DK-7190 Billund, Dänemark).

Die Unterlage 1 kann als "Spielwiese" dienen oder als Staufläche für Reservesteine beim Bauen mit den Steinen 13 neben der Unterlage 1.

Abends oder nach Beendigung des Spiels kann die Unterlage 1 mit geringstem Aufwand in einen Beutel 15 umgewandelt werden, indem nacheinander die Reissverschlussteile 7' zusammengeführt werden. Dazu wird die Unterlage, wie in Figur 4 dargestellt, einseitig nach innen umgeschlagen und die beiden Reissverschlussteile 7', die beim Spielen unten, d.h. auf der Rückseite der "Spielwiese" liegen, zugänglich gemacht. Nach dem Schliessen des ersten Reissverschlusses 7 folgt das Verschliessen des zweiten, indem ein weiterer Teil der Unterlage 1 umgelegt und die nächsten Reissverschlussteile 7' zusammengeführt werden (siehe Figur 5). Nach dem Schliessen des dritten Reissverschlusses 7 kann die nun zu einer Pyramide mit dreieckiger Standfläche umgeformte Unterlage 1 an der Lasche 3' erfasst und, ohne dass eine wesentliche Verformung des Beutels 15 erfolgt, transportiert werden (Figur 6).

Gemäss Figur 7 lässt sich der Beutel 15 durch teilweises Öffnen eines oder mehrerer Reissverschlüsse 7 auch von oben zugänglich machen, d.h. die Bausteine 13 liegen nicht mehr auf der ausgebreiteten Unterlage 1, sondern sie können beispielsweise bei beengten Raumverhältnissen, wie sie in Fahrzeugen oder in der Bahn vorliegen, dem Beutel 15 entnommen werden.

Für einen temporären Transport, beispielsweise abends, wenn die Kinder zu Bette gebracht worden sind, kann die Unterlage 1 an den Laschen 3' und 3" offen transportiert werden (Figur 8).

Die Erfindung wurde anhand von drei ein Dreieck bildenden Reissverschlüssen 7 beschrieben. Selbstverständlich könnten auch vier Reissverschlüsse 7, die ein Quadrat bilden, auf einer Unterlage 1 befestigt werden (Figur 9). Beim Schliessen der jeweiligen Reissverschlussteile 7' entsteht ebenfalls ein oben geschlossener Beutel 15 mit einer quadratischen Standfläche 11.

Die Unterlage 1 muss die Reissverschlüsse 7 aussen nicht überlappen, d.h. die Reissverschlüsse 7 können direkt die Kanten 5 der Unterlage 1 bilden. Gemäss dem ersten Ausführungsbeispiel wäre die Unterlage 1 dann dreieckförmig; gemäss der letztgenannten Ausführung (Figur 9) mit vier Reissverschlüssen 7 wäre danach die Unterlage 1 quadratisch. Nachteil dieser letztgenannten Ausführung ist die kleinere "Spielfläche" (vgl. strichpunktiert angedeutete runde Fläche).
Die erfindungsgemässen Unterlagen 1 können, wenn die Reissverschlussenden 8',8" nicht verbunden sind, mit weiteren gleichartigen Unterlagen 1 zu entsprechend grösseren erweitert werden (keine Abb.). Zwei miteinander verbundene Unterlagen 1 können zu einem Beutel 15 mit doppeltem Inhalt aufgerichtet werden.

Anstelle von Reissverschlüssen, die aus zwei miteinander kämmenden Reissverschlussteilen bestehen, könnten auch Haft- oder Klettbänder (auch unter dem Namen Velco-Bänder bekannt) eingesetzt werden.

## Patentansprüche

1. Zu einem Transportbeutel (15) verschliessbar ausgebildete flächige Unterlage (1), umfassend ein textiles Flächengebilde mit einer runden oder vieleckigen Form und mit Mitteln zum Aufrichten und Zusammenführen des peripheren Aussenbereichs, **dadurch gekennzeichnet, dass** auf einer der Oberflächenseiten des Flächengebildes (1) mindestens drei die Schenkel eines Vielecks bildende Reissverschlüsse (7) mit zwei Reissverschlussteilen 7' aufgebracht sind, wobei diejenigen Enden (8',8") der paarweise miteinander zu kämmen bestimmten Reissverschlussteile (7') der Reissverschlüsse (7), welche den Einlaufbereich für ein Schliesselement (9) bilden, einander in einem stumpfen Winkel gegenüber liegen.

2. Unterlage nach Anspruch 1, **dadurch gekennzeichnet, dass** die beiden Enden (8',8") durch das Schliesselement (9) miteinander verbunden sind oder bei flach ausgelegtem Flächengebilde einander gegenüber liegen oder sich leicht überlappen.

3. Unterlage nach Anspruch 1 oder 2, **dadurch gekennzeichnet, dass** die Reissverschlussteile (7') bogenförmig verlaufen.

4. Unterlage nach einem der Ansprüche 1 bis 3, **dadurch gekennzeichnet, dass** an der Peripherie Laschen (3) oder Schlaufen (3') befestigt sind.

5. Unterlage nach Anspruch 4, **dadurch gekennzeichnet, dass** die Schlaufe (3') Teil des Reissverschluss-Trägerbandes ist oder direkt an diesem befestigt ist.
